# DEMANDE DE BREVET EUROPEEN

(11) **EP 1 061 225 A1**
(43) Date de publication de la demande: **20.12.2000**
(21) Numéro de dépôt: 00420123.2
(22) Date de dépôt: 09.06.2000
(51) Int. Cl.: E05F 15/12

(54) **Mécanisme de sécurité et de verrouillage/déverrouillage associé à un dispositif d'ouverture/fermeture de portail à battants**

(30) Priorité: 14.06.1999 FR 9907694
(71) Demandeur: Ets DOITRAND FRERES S.A., 42260 Saint Germain Laval (FR); Doitrand Service (Sarl), 42260 Grezolles (FR)
(72) Inventeur: Doitrand, Roland, 42260 Saint Germain Laval (FR); Durand, Philippe, 42430 Saint Marcel d'Urfe (FR)
(74) Mandataire: Dupuis, François

(57) **Abrégé**

Mécanisme de sécurité et de verrouillage/déverrouillage associé à un dispositif d'ouverture fermeture de portails à battants,
le mécanisme inclut un moyen de transmission (30) intermédiaire de liaison, disposé le long de la partie basse horizontale de la structure d'encadrement d'un des battants (la), ou intérieurement dans celui-ci, le moyen de transmission (30) a une première extrémité (30a) fixée et solidarisée à un bras de liaison et d'accouplement (16) du dispositif de manoeuvre en ouverture/fermeture du portail. Selon l'invention l'autre extrémité (30c) du moyen de transmission (30) est agencée avec des moyens d'ancrage mobile et articulés, susceptibles de coopérer et entourer le point pivot de l'ouverture d'encadrement du portail, la position dudit moyen d'ancrage mobile permettant un verrouillage en position fermeture desdits battants du portail et/ou de déverrouillage du point pivot pour l'ouverture du portail. Ladite extrémité (30a) est fixée à un flasque (31) profilé en L, lui-même solidaire et rapporté d'une manière fixe au bras de liaison et d'accouplement (16) et au montant (17) du battant qui lui est associé. L'extrémité (30c) est agencée et fonctionne pour venir coopérer avec le point pivot situé dans la partie d'ouverture de l'encadrement du portail, afin soit de le contourner pour assurer un verrouillage en position, soit pour le libérer en cas de phase d'ouverture.

## Description

L'invention se rattache au secteur technique des portails à battants et fermetures similaires.

Les Demandeurs ont développé un dispositif d'ouverture/fermeture de portails à battants particulier pour lequel une demande de brevet en France no. 98.03404 a été déposée.

Ce dispositif apparaît dans son économie générale aux figures 1 et 2 de la demande.

On rappelle que ce dispositif d'ouverture/fermeture de portails à battants comprend un bras de liaison et d'accouplement solidarisé d'une part, à la partie inférieure du montant d'articulation du battant et d'autre part, à un moyen tournant disposé en sortie d'arbre du groupe motoréducteur positionné dans une construction fixe du type pile, ledit moyen étant agencé fixement avec une forme profilée excentrée solidarisée à l'extrémité dudit bras, et en ce que le fonctionnement du groupe motoréducteur entraîne en rotation ledit moyen tournant en transférant le mouvement cyclique de va-et-vient de haut en bas dudit bras de liaison et d'accouplement, et entraînant ainsi les modifications de position d'ouverture/fermeture du battant de portail.

Plus spécifiquement, on a représenté un battant (1a) de portail (P), articulé à partir de son extrémité inférieure selon un axe AA parallèle et adjacent à une pile (2) définissant l'encadrement du portail avec la pile opposée réceptrice du second battant (1b). Le pivotement du battant s'effectue à partir d'un point supérieur haut (3) et d'un point inférieur bas (4) permettant la rotation angulaire à 90° du battant.

La pile (2) est agencée dans sa partie basse pour recevoir le groupe moto réducteur (5) qui prend appui sur une plate-forme support (6). Le motoréducteur, qui est présent dans un plan vertical, est accouplé à un dispositif de renvoi d'angle (7) permettant un positionnement de l'arbre (8) de sortie dans un plan horizontal. Le dispositif de renvoi d'angle est fixé sur une structure portante (9) en appui au sol. La structure portante (9) est susceptible d'assurer, outre le positionnement et la fixation d'un côté du renvoi d'angle, mais également d'un couple d'engrenages (10-11) permettant la réduction de vitesse engendrée par le groupe moteurréducteur. Le petit pignon (10) est ainsi monté en bout sur l'arbre de sortie de l'ensemble groupe motoréducteur (5). Le grand pignon (11), qui est monté sous-jacent, est monté sur un autre arbre (12) tournant disposé à l'aide de paliers (13) appropriés entre ladite structure portante (9) et une plaque support (14) complémentaire ou équivalente intégrée dans la pile. L'association de l'engrenage permet une réduction de la vitesse en sortie d'arbre du groupe motoréducteur, en vue de transférer ce mouvement à la vitesse de sortie du battant. Le grand pignon (11) est agencé sur sa face latérale (11a) apparente avec une bande en saillie (15) profilée de configuration rectangulaire et établie sur une partie de l'axe diamétral dudit pignon. Ladite bande en saillie (15) présente un pan coupé (15a) à une extrémité pour constituer une zone de fixation d'un bras (16) de liaison et d'accouplement articulé. Ladite forme en saillie (15) est donc susceptible de suivre, de par sa liaison fixe au pignon (11), la rotation de celui-ci. Le rapport de réduction entre le petit (10) et le grand (11) pignons est établi de sorte que ladite bande en saillie soit dans la position horizontale en position d'ouverture complète du battant, ou en position de fermeture complète de ce dernier, mais en position inversée à 180°.

Ainsi, c'est la fonction du groupe motoréducteur et par là même le fonctionnement et rotation du couple de pignons ou moyens tournants en général, qui va entraîner le mouvement du battant en ouverture/fermeture.

Pour ce faire, le bras (16) de liaison et d'accouplement est solidaire, d'une part, fixement à ladite forme en saillie (15), et d'autre part, au montant (17) du battant (1). Plus particulièrement, ledit montant (17) d'angle du battant est agencé dans sa partie basse avec une forme en chape (18) profilée en U dont l'ouverture (18a) est située en regard du moyen de commande. Cette forme en chape (18) est fixée par soudure ou autrement audit montant (17) en constituant un ensemble rigide. Dans sa partie arrière, ladite chape est traversée par un axe (19) de liaison transversal. Le bras de liaison et d'accouplement (16) selon l'invention assure la transmission entre la forme en saillie (15) établie sur le grand pignon (11) réducteur et la chape, et donc avec le montant (17) d'extrémité du battant, permettant ainsi, lors de la rotation du pignon (11) sous l'effet du moteur, de suivre un mouvement ascendant / descendant alternatif assurant le pivotement radial du battant, c'est-à-dire son ouverture ou sa fermeture. Ledit bras de liaison et d'accouplement est ainsi assujetti à un mouvement alternatif haut / bas engendré par la position de la forme en saillie (15).

Le dispositif d'ouverture/fermeture du portail de battants tel que décrit dans la demande de brevet français 98.03404 est particulièrement fiable avec l'utilisation d'un groupe motoréducteur de faible puissance.

Si ce dispositif contrôle l'ouverture/fermeture des battants de portail, il n'offre aucun effet quant à la sécurité de fermeture des battants par rapport à un point pivot disposé au sol situé dans la partie médiane de l'ouverture d'encadrement du portail et permettant de verrouiller en position fermeture lesdits battants.

La démarche des Demandeurs a donc été de réfléchir à la mise en oeuvre d'un mécanisme complémentaire de sécurité, permettant de verrouiller en position les battants en situation de fermeture et de déverrouillage en phase d'ouverture.

Dans le cadre de leurs recherches, les Demandeurs ont pu examiner la mise en place d'un mécanisme de sécurité indépendant du dispositif d'ouverture/fermeture du battant du portail.

Diverses solutions ont pu être étudiées, soit par des moyens de commande manuelle, soit à l'aide de moyens mécaniques commandés à distance ou manuellement.

On connaît en effet pour les fermetures de portails et portes des mécanismes à tringles associés à la poignée de porte, ces mécanismes incluant des pênes de fermeture déplaçables et permettant un verrouillage ou un déverrouillage de la porte du tablier en fonction de l'action sur la poignée de manoeuvre.

De tels mécanismes ont été décrits par l'un des brevets français de l'un des Demandeurs no. 2711175.

Ce type de solution n'a pas été retenu, car la mise en oeuvre s'est avérée complexe, nécessitait une modification des piles existantes déjà agencées spécifiquement pour les dispositifs d'ouverture/fermeture précités.

Par ailleurs, l'obligation d'avoir deux commandes séparées, s'est avérée peu pratique pour l'utilisateur.

La démarche du Demandeur a donc été orientée différemment en essayant d'utiliser la fonctionnalité du dispositif d'ouverture/fermeture définie dans le brevet français 98.03404, pour développer un automatisme plus complet assurant la nouvelle fonctionnalité de recherche de sécurité et de verrouillage par rapport au point pivot situé dans l'ouverture de l'encadrement du portail.

Cette recherche a conduit à la mise en oeuvre spécifique d'un mécanisme intégré dans la partie basse horizontale de l'un des battants en présentant des moyens solidaires du dispositif de fermeture/ouverture du battant et des moyens coopérant en position verrouillage/déverrouillage avec le point pivot situé dans l'ouverture de l'encadrement du portail.

Selon une première caractéristique, le mécanisme de sécurité et de verrouillage/déverrouillage associé à un dispositif d'ouverture fermeture de portails à battants, ledit dispositif étant du type comprenant un bras de liaison et d'accouplement solidarisé d'une part, à la partie inférieure du montant d'articulation du battant et d'autre part, à un moyen tournant disposé en sortie d'arbre du groupe motoréducteur positionné dans une construction fixe du type pile, ledit moyen étant agencé fixement avec une forme profilée excentrée solidarisée à l'extrémité dudit bras, et en ce que le fonctionnement du groupe motoréducteur entraîne en rotation ledit moyen tournant en transférant le mouvement cyclique de va-et-vient de haut en bas dudit bras de liaison et d'accouplement, et entraînant ainsi les modifications de position d'ouverture/fermeture du battant de portail,
ledit mécanisme de sécurité étant caractérisé en ce qu'il inclut un moyen de transmission intermédiaire de liaison sous forme de câble, tringle, disposé le long de la partie basse horizontale de la structure d'encadrement d'un des battants, ledit moyen de transmission ayant une première extrémité fixée et solidarisée au bras de liaison et d'accouplement du dispositif de manoeuvre en ouverture/fermeture du portail, en étant ainsi assujetti aux mouvements de va-et-vient, de bas en haut et haut en bas dudit bras en fonction de la situation d'ouverture/fermeture du portail, l'autre extrémité du moyen de transmission étant agencée avec des moyens d'ancrage mobiles et articulés, susceptibles de coopérer et entourer le point pivot de l'ouverture d'encadrement du portail, la position desdits moyens d'ancrage mobiles permettant un verrouillage en position fermeture desdits battants du portail et/ou de déverrouillage du point pivot pour l'ouverture du portail.

Ces caractéristiques et d'autres encore ressortiront bien de la suite de la description.

Pour fixer l'objet de l'invention illustré d'une manière non limitative aux figures des dessins où :

la figure 1 est une vue de face d'un portail à battants incluant le dispositif d'ouverture/fermeture desdits battants et le mécanisme de verrouillage/déverrouillage par rapport au point pivot situé vers l'ouverture de l'encadrement, la pile étant représentée pour l'illustration des différents moyens.

La figure 2 est une vue partielle et à grande échelle illustrant les moyens de mécanisme de sécurité solidarisés au dispositif d'ouverture/fermeture du battant.

La figure 3 est une vue de face à grande échelle montrant les moyens du mécanisme de verrouillage/déverrouillage dans une première mise en oeuvre, susceptible de coopérer avec le point pivot.

La figure 4 est une vue en perspective et à grande échelle des moyens de verrouillage/déverrouillage selon la figure 3.

Les figures 5 et 6 sont des vues en coupe illustrant les positions de verrouillage et déverrouillage du battant.

Les figures 7 et 8 sont des vues de face d'une seconde variante de réalisation du mécanisme de verrouillage/déverrouillage par rapport à une autre configuration du point pivot fixé au sol.

Les figures 9 et 10 sont des vues en plan illustrant la mise en oeuvre et le fonctionnement du mécanisme selon les figures 7 et 8.

La figure 11 est une vue d'une troisième variante de réalisation dans l'hypothèse d'un point pivot mobile.

La figure 12 est une vue en plan selon la figure 11.

Afin de rendre plus concret l'objet de l'invention, on la décrit maintenant d'une manière non limitative illustrée aux dessins.

La mise en oeuvre du portail (P) et de ses deux battants (1a,1b) avec le dispositif d'ouverture/fermeture décrit dans le brevet français 98.03404 a été décrite précédemment

Ce dispositif participe au développement de la présente invention et les références chiffrées sont les mêmes.

Le mécanisme de sécurité et de verrouillage/déverrouillage des battants de portail, inclut un moyen de transmission intermédiaire de liaison sous forme de câble, tringle, disposé le long de la partie basse horizontale de la structure d'encadrement d'un des battants (la), ledit moyen de transmission ayant une première extrémité fixée et solidarisée au bras de liaison et d'accouplement (16) du dispositif de manoeuvre en ouverture/fermeture des portails, en étant ainsi assujetti aux mouvements de va-et-vient, de bas en haut et haut en bas dudit bras en fonction de la situation d'ouverture/fermeture des portails, l'autre extrémité du moyen de transmission étant agencée avec des moyens d'ancrage mobiles et articulés, susceptibles de coopérer et entourer le point pivot de l'ouverture d'encadrement du portail, la position dudit moyen d'ancrage mobile permettant un verrouillage en position fermeture desdits battants du portail et/ou de déverrouillage du point pivot pour l'ouverture du portail.

Ledit moyen de transmission intermédiaire accompagne le mouvement du bras de liaison et d'accouplement (16) précité, et en fonction de la position par rapport au couple des pignons (10,11) de la bande en saillie (15) solidarisée à l'extrémité dudit bras, le mécanisme de sécurité et de verrouillage est à actionner ou non.

En se référant aux figures des dessins, le moyen de transmission (30) intermédiaire est un câble ayant une certaine rigidité, étant de grande longueur, pour être engagé le long de la partie basse horizontale de la structure de l'encadrement d'un battant ou intérieurement dans celui-ci en étant intégré dans le volume du profilé constitutif ou en étant guidé extérieurement à celui-ci.

Comme représenté aux dessins, le câble de transmission pénètre dans le volume intérieur de la structure profilée de l'encadrement du battant, et ressort par ses extrémités de celui-ci par des ouvertures appropriées.

Une première extrémité (30a) du moyen de transmission est fixée à un flasque (31) profilé, lui-même solidaire et rapporté d'une manière fixe au bras de liaison et d'accouplement (16) et au montant (17) du battant qui lui est associé.

Ledit flasque présente ainsi une configuration en L avec une aile (3 la) rectiligne soudée radialement au montant (17) et une branche curviligne (31b) se fixant sur le bras (16) par soudure ou autrement. Cette partie curviligne sert de guide à l'extrémité (30a) du câble de transmission. Une patte (32) rapportée ou formée sur le flaque présente une fente ou ouverture (32a) de passage de l'extrémité du câble qui est agencé en bout en forme de bourrelet (30b), pour venir en butée d'appui contre la face en regard de la patte.

On comprend ainsi que les mouvements de va-et-vient ascendant et descendant du bras (16), selon la position des battants du portail, va provoquer un effet de traction ou de relâchement du moyen de transmission, et ce à l'égard de son autre extrémité (30c) qui est susceptible de coopérer en entourant ou non avec un point pivot (33), selon les phases de fonctionnement.

La configuration du flasque et de sa partie curviligne est de nature à permettre sans difficulté et sans détérioration un tirage du moyen de transmission.

L'autre extrémité (30c) est agencée et fonctionne pour venir coopérer avec le point pivot situé dans la partie d'ouverture de l'encadrement du portail, afin soit de le contourner pour assurer un verrouillage en position, soit pour le libérer en cas de phase d'ouverture.

Le point pivot peut être établi selon différentes configurations. Il sera donné par la suite d'une manière non limitative quelques exemples de mise en oeuvre des moyens susceptibles de coopérer avec ce dernier.

En toute hypothèse, le point pivot est conformé sous forme d'un piton ancré au sol (figures 1, 3 à 6) ou sous forme d'une plaque rectangulaire (figures 7 à 10) en étant positionné fixement. Ce point pivot est susceptible d'être entouré ou contourné par les moyens d'ancrage situés en extrémité du moyen de transmission.

Ce point pivot est fixe et en appui au sol ou sur une plaque elle-même fixée au sol.

Une butée de contre-appui (51) est située dans un plan proche du point pivot pour permettre la butée du second battant (1b) en alignement du premier dans la phase de fermeture du portail.

En se référant à la figure 3, les moyens de coopération avec le point pivot sont les suivants.

La partie basse horizontale de la structure d'encadrement du battant (la) est susceptible de recevoir une barre (34) de grande longueur et débordante dudit battant, et ce pour venir en contact avec la butée de contre appui (51) précitée. Cette barre (34) est fixée de toute manière appropriée par collage, vissage ou autre à ladite partie basse. Cette barre de section rectangulaire par exemple reçoit un organe (35) fixe permettant la fixation, la liaison et l'articulation d'un enrouleur (36) de l'extrémité du cadre de transmission (30) et d'un verrou (37), gràce à un assemblage sur un axe écrou (38) permettant d'assurer la liaison et la tenue.

La pièce formant enrouleur (36) est établie dans une configuration en demi lune avec une gorge (36a) de passage et de guidage du câble. L'enrouleur présente une ouverture (36b) pour le passage de l'axe (38).

Plus particulièrement l'enrouleur (36) présente en débordement extérieur une patte (36c) agencée avec une ouverture (36d) permettant le passage d'un câble et formant arrêt de câble, ce dernier comprenant un bourrelet à son extrémité.

Le verrou (37) se présente sous une forme en crochet avec une ouverture (37a) permettant l'insertion de l'axe écrou (38), la forme en crochet étant susceptible en cas d'articulation d'entourer le point pivot.

Un ressort de rappel (39) est disposé avec une extrémité solidaire (34a) d'un point fixe de la barre (34) et un point de fixation (37b) sur le verrou. Lorsque le verrouillage est effectué sur le point pivot, le ressort précité est en situation de tension maximum. Cette situation correspond au relevage vers le haut du bras de liaison et d'accouplement (16) disposé sur les moyens d'ouverture fermeture des battant du portail.

Dans la phase d'ouverture du portail le bras (16) est abaissé supprimant ou réduisant la tension du câble, cela entraîne la détente du ressort (39) qui ramène vers l'arrière par rappel élastique l'ensemble enrouleur-verrou, par l'axe de liaison les reliant. Le verrou s'écarte dudit point pivot en le libérant ainsi que représenté aux figures 5 et 6 des dessins.

Il convient maintenant d'exposer les modalités d'exécution de la variante représentée aux figures 7 à 10. Dans ce cas, le point pivot est établi sous forme d'une saillie (40) profilée rectangulaire. Le mécanisme inclut alors un doigt (41) qui est associé à l'extrémité du câble de transmission (30) pour suivre un mouvement de translation selon le sens directionnel dudit câble. A cet effet, la partie basse du battant reçoit un fourreau (42) susceptible de recevoir intérieurement un cylindre mobile (43), l'ensemble étant traversé longitudinalement par le câble de transmission. Le cylindre est monté avec une capacité élastique de déplacement selon une course préétablie et limitée par des moyens de butée non représentés. A l'intérieur dudit fourreau est disposé un moyen de rappel élastique (44) qui prend appui entre d'une part l'un des fonds du fourreau et le fond du cylindre. Ledit doigt (41) se trouve fixé dans un plan perpendiculaire dans l'épaisseur et à l'extrémité du cylindre. Le doigt présente une ouverture (41a) permettant le passage du câble et la retenue et fixation de ce dernière par un bourrelet (30d) prenant appui contre la face dudit doigt. En se référant aux figures 7 à 10, le fonctionnement est le suivant. Dans la phase de fermeture des battants du portail, le bras (16) de liaison et d'accouplement est en position haute avec un effet de traction sur le câble, ce qui ramène le cylindre à l'intérieur du fourreau. Le doigt se trouve alors en regard du point de pivot en assurant ainsi un verrouillage du battant. Lors de l'abaissement du bras d'accouplement (16), le câble est relâché et par l'effet de détente du ressort, le cylindre est déplacé selon la flèche représentée entraînant le doigt qui est alors dégagé du point pivot. Le battant peut alors pivoter comme représenté figure 10.

Dans l'exécution en variante des figures 11 et 12, la partie inférieure du battant reçoit une plaque profilée (45) fixe présentant une face de fond (45a) solidarisée et deux ailes obliques (45b) orientées divergentes. Un axe de rotation (46) est fixé sur la plaque en permettant la fixation d'une aile équerrée (47) dont une extrémité (47a) présente un doigt mobile (48) susceptible de venir en regard du point pivot fixe (49). Le câble de transmission (30) est solidarisé au doigt pivot tandis qu'un ressort (50) est fixé à une extrémité sur l'une des ailes de la plaque et sur le doigt mobile. En position de fermeture du battant, le bras de liaison et d'accouplement (16) maintient tiré le câble, et le ressort (50) est en phase d'extension. L'abaissement du bras (16) provoque le relâchement du câble et la détente du ressort entraînant alors le pivotement du doigt (48) et sa libération par rapport au point pivot et permettant ainsi le pivotement et ouverture du battant du portail. L'axe de rotation (46) montée sur une bague fixe (46a) permet le pivotement de l'aile (47) et donc du doigt (48).

Les avantages de l'invention sont importants. L'automatisme réalisé permet en une seule opération le fonctionnement d'ouverture ou de fermeture du portail dans une manoeuvre simple.. Les câbles de transmission peuvent être rigides pour faciliter l'exécution des mouvements. La mise en oeuvre du mécanisme de sécurité entraîne pas de coûts élevés.

Une autre caractéristique réside dans l'inversion des mouvements et vitesses du mécanisme de sécurité et du dispositif d'ouverture/fermeture proprement dit. Le couple de pignon (10-11) a une vitesse de rotation constante.

Le battant est animé d'une vitesse nulle au départ, maximum en phase intermédiaire, et nulle à l'arrivée. Ce mécanisme de sécurité fonctionne à l'inverse, maximum au départ, nulle en milieu de course, maximum en fin de course.

## Revendications

1. Mécanisme de sécurité et de verrouillage/déverrouillage associé à un dispositif d'ouverture fermeture de portails à battants, ledit dispositif étant du type comprenant un bras de liaison et d'accouplement solidarisé d'une part, à la partie inférieure du montant d'articulation du battant et d'autre part, à un moyen tournant disposé en sortie d'arbre du groupe motoréducteur positionné dans une construction fixe du type pile, ledit moyen étant agencé fixement avec une forme profilée excentrée solidarisée à l'extrémité dudit bras, et en ce que le fonctionnement du groupe motoréducteur entraîne en rotation ledit moyen tournant en transférant le mouvement cyclique de va-et-vient de haut en bas dudit bras de liaison et d'accouplement, et entraînant ainsi les modifications de position d'ouverture/fermeture du battant de portail,
le mécanisme incluant un moyen de transmission (30) intermédiaire de liaison sous forme de câble, tringle, ayant une certaine rigidité, disposé le long de la partie basse horizontale de la structure d'encadrement d'un des battants (la), ou intérieurement dans celui-ci, en étant intégré dans le volume du profilé ledit moyen de transmission ayant une première extrémité (30a) fixée et solidarisée au bras de liaison et d'accouplement (16) du dispositif de manoeuvre en ouverture/fermeture du portail, en étant ainsi assujetti aux mouvements de va-et-vient, de bas en haut et haut en bas dudit bras en fonction de la situation d'ouverture/fermeture des portails,
caractérisé en ce que l'autre extrémité (30c) du moyen de transmission (30) étant agencée avec des moyens d'ancrage mobile et articulés, susceptibles de coopérer et entourer le point pivot de l'ouverture d'encadrement du portail, la position dudit moyen d'ancrage mobile permettant un verrouillage en position fermeture desdits battants du portail et/ou de déverrouillage du point pivot pour l'ouverture du portail,
et en ce que ladite extrémité (30a) du moyen de transmission est fixée à un flasque (31) profilé en L, lui-même solidaire et rapporté d'une manière fixe au bras de liaison et d'accouplement (16) et au montant (17) du battant qui lui est associé,
et en ce que l'autre extrémité (30c) est agencée et fonctionne pour venir coopérer avec le point pivot situé dans la partie d'ouverture de l'encadrement du portail, afin soit de le contourner pour assurer un verrouillage en position, soit pour le libérer en cas de phase d'ouverture.

2. Mécanisme de sécurité selon la revendication 1, caractérisé en ce que ledit flasque présente ainsi une configuration en L avec une aile (31a) rectiligne soudée radialement au montant (17) et une branche curviligne (31b) se fixant sur le bras (16) par soudure ou autrement,
et en ce que cette partie curviligne sert de guide à l'extrémité (30a) du câble de transmission, une patte (32) étant rapportée ou formée sur le flaque présentant une fente ou ouverture (32a) de passage de l'extrémité du câble qui est agencé en bout en forme de bourrelet (30b), pour venir en butée d'appui contre la face en regard de la patte.

3. Mécanisme de sécurité selon la revendication 1, caractérisé en ce que la partie basse horizontale de la structure d'encadrement du battant (1a) est susceptible de recevoir une barre (34) de grande longueur et débordante dudit battant, et ce pour venir en contact avec la butée de contre appui (51), et en ce que la barre (34) reçoit un organe (35) fixe permettant la fixation, la liaison et l'articulation d'un enrouleur (36) de l'extrémité du cadre de transmission (30) et d'un verrou (37), gràce à un assemblage sur un axe écrou (38) permettant d'assurer la liaison et la tenue,
et en ce que l'enrouleur (36) présente en débordement extérieur une patte (36c) agencée avec une ouverture (36d) permettant le passage d'un câble et formant arrêt de câble, ce dernier comprenant un bourrelet à son extrémité,
et en ce que le verrou (37) présente une forme en crochet avec une ouverture (37a) permettant l'insertion de l'axe écrou (38), la forme en crochet étant susceptible en cas d'articulation d'entourer le point pivot,
et en ce qu'un ressort de rappel (39) est disposé avec une extrémité solidaire d'un point fixe de la barre (34) et un point de fixation sur l'enrouleur.

4. Mécanisme de sécurité selon la revendication 1, caractérisé en ce que lorsque le point pivot est établi sous forme d'une saillie (40) profilée rectangulaire, le mécanisme inclut un doigt (41) qui est associé à l'extrémité du câble de transmission (30) pour suivre un mouvement de translation selon le sens directionnel dudit câble, ladite partie basse du battant recevant un fourreau (42) susceptible de recevoir intérieurement un cylindre mobile (43), l'ensemble étant traversé longitudinalement par le câble de transmission,
et en ce que le cylindre est monté avec une capacité élastique de déplacement selon une course préétablie et limitée par des moyens de butée,
et en ce que à l'intérieur dudit fourreau est disposé un moyen de rappel élastique (44) qui prend appui entre d'une part l'un des fonds du fourreau et le fond du cylindre,
et en ce que le doigt se trouve fixé dans un plan perpendiculaire dans l'épaisseur et à l'extrémité du cylindre, et présente une ouverture permettant le passage du câble et la retenue et fixation de ce dernier par un bourrelet.

5. Mécanisme de sécurité selon la revendication 1, caractérisé en ce que la partie inférieure du battant reçoit une plaque profilée (45) fixe présentant une face de fond (45a) solidarisée et deux ailes obliques (45b) orientées divergente,
et en ce qu'un axe de rotation (46) est fixé sur la plaque en permettant la fixation d'une aile équerrée (47) dont une extrémité (47a) présente un doigt mobile (48) susceptible de venir en regard du point pivot fixe (49),
et en ce que le câble de transmission (30) est solidarisé au doigt pivot tandis qu'un ressort (50) est fixé à une extrémité sur l'une des ailes de la plaque et sur le doigt mobile.
